# EUROPÄISCHE PATENTSCHRIFT

(11) **EP 1 533 116 B1**
(45) Veröffentlichungstag und Bekanntmachung des Hinweises auf die Patenterteilung: **23.09.2009**
(21) Anmeldenummer: 04027325.2
(22) Anmeldetag: 17.11.2004
(51) Int. Cl.: B41F 13/22, B41F 33/00

(54) **Temperiervorrichtung für Druckmaschinen**
Device for controlling the temperature of a printing press
Dispositif pour contrôler la température d'une machine à imprimer

(30) Priorität: 21.11.2003 DE 10354454
(43) Veröffentlichungstag der Anmeldung: 25.05.2005
(73) Patentinhaber: Technotrans AG, 48336 Sassenberg (DE)
(72) Erfinder: Haas, Thomas, Corona, California 92881 (US); Cruz, Nicholas, Yorba Linda, California 92886 (US); Barberi, Steve, Corona, California 92882 (US); Barberi, Lou J., Perris, California 92750 (US)
(74) Vertreter: Müller-Boré & Partner Patentanwälte

(56) Entgegenhaltungen:
- US-A- 5 720 221
- US-A- 5 974 817

## Beschreibung

Die Erfindung betrifft eine Temperiervorrichtung für Druckmaschinen, mit einer Kompressionskälteanlage mit einem Kondensator und einem Verdampfer, in der ein Kältemittel zirkuliert, einem Freikühlerkreis, in dem ein Kühlmittel, insbesondere Wasser zirkuliert, einem Prozeßwasserkreislauf, in dem ein Kühlmittel für Druckwalzen oder ein Feuchtmittel für den Offset-Druck zirkuliert, und Wärmetauschermitteln zur Kühlung des Prozeßwasserkreislaufs mithilfe der Kompressionskälteanlage und/oder des Freikühlerkreises.

Temperiersysteme für Druckmaschinen sind in verschiedenen Ausführungsformen bekannt. In der Regel handelt es sich um Kühlsysteme, da beim Betrieb einer Druckmaschine zwangsläufig eine gewisse Erwärmung auftritt, die die Druckqualität beeinträchtigen kann. Die Kühlung kann erfolgen durch Wasserkühlung der Reiberrollen mithilfe eines diese durchlaufenden Leitungssystems oder - beim Offset-Druck - durch ein gekühltes Feuchtmittel, das auf die Walzen aufgebracht wird. Gelegentlich wird auch gekühlte Luft auf bestimmte Teile oder Baugruppen der Druckmaschinen aufgeblasen.

Für diese Systeme werden Kälteanlagen benötigt, die einen relativ hohen Energieverbrauch haben. Bekannt sind Systeme, die entweder direkt oder indirekt durch Kälteanlagen, das heißt Kompressionskälteanlagen gekühlt werden. Direkt gekühlte Systeme funktionieren in den meisten Fällen durch die direkte Kühlung des Prozeßmediums, in den meisten Fällen Wasser oder eine Mischung aus Wasser und Glykol, durch verdampfendes Kältemittel in dem als Wärmetauscher ausgebildeten Verdampfer einer Kompressionskälteanlage. Die direkt gekühlten Systeme haben entweder einen integrierten luft- oder wassergekühlten Kondensator oder einen externen luftgekühlten Kondensator.

Indirekt gekühlte Systeme sind gewöhnlich wassergekühlt. In diesen Systemen wird das Prozeßwasser in einem integrierten Wasser/Wasser-Wärmetauscher durch das Kühlwasser einer externen Quelle gekühlt. In einigen Fällen wird das Prozeßwasser auch durch Mischung mit dem Kühlwasser der externen Quelle gekühlt. Da eine Trennung der Kreisläufe zwangsläufig nicht möglich ist, eignet sich diese Verfahrensweise nicht für die Kühlung von Feuchtmittel.

Direkt gekühlte Systeme mit einem wassergekühlten Kondensator im Kältekreis beziehen ihr Kühlwasser üblicherweise von zentralen Kühlwassersystemen. Dies sind häufig Systeme mit Freikühlern oder Verdampfungskühlern. Das Temperaturniveau des Kühlwassers dieser externen Kühlsysteme ist immer niedrig genug, um eine ausreichende Kühlung des wassergekühlten Kondensators der Kälteanlage zu gewährleisten. Ebenfalls ist das Temperaturniveau in den meisten Fällen ausreichend, um andere Peripheriegeräte an Druckmaschinen wie Luftversorgungsschränke oder Trockenschränke ausreichend mit Kühlung zu versorgen. Da das Temperaturniveau dieses Kühlwasser aber nicht immer niedrig genug ist, um dieses mittels eines Wasser/Wasser-Wärmetauscher zur direkten Kühlung des Prozeßwassers zur Kühlung der Reiberwalzen in der Druckmaschine zu verwenden, werden entsprechende Systeme derzeitig nicht eingesetzt.

Die herkömmlichen Systeme haben insbesondere den Nachteil, dass sie einen hohen Energieeinsatz erfordern und entsprechend hohe Betriebskosten aufweisen.

Der Erfindung liegt daher die Aufgabe zugrunde, eine Kühlvorrichtung für Druckmaschinen zu schaffen, die mit erheblich geringerem Energieeinsatz auskommen und eine wirksame Temperierung unterschiedlicher Temperiermedien ermöglichen, ohne dass es zu einer Vermischung der Kühlwasser- und der Temperierwasserströme kommt.

Zur Lösung dieser Aufgabe ist eine Temperiervorrichtung der obigen **dadurch gekennzeichnet, dass** ein Dreimedien-Wärmetauscher vorgesehen ist, in dem der Prozeßwasserkreislauf sowohl mit dem Kompressionskältekreis als auch mit dem Freikühlerkreislauf in Wärmeaustausch gebracht wird.

Unter einem Dreimedien-Wärmetauscher soll ein Wärmetauscher verstanden werden, der in getrennten Kammern von dem Kompressionskältekreislauf und dem Freikühlerkreislauf durchströmt wird, während der Prozeßwasser- oder Temperiermedienkreislauf beide Kammern in einem getrennten Leitungssystem durchläuft.

Es kommt dabei nicht darauf an, ob die beiden Kammern des Dreimedien-Wärmetauschers eine räumliche Einheit, also etwa ein gemeinsames Gehäuse mit Trennwand bilden oder gesonderte Einheiten darstellen.

Mit einem Dreimedien-Wärmetauscher der genannten Art ist es möglich, bei ausreichend niedrigen Außentemperaturen die Kühlung allein mithilfe des Freikühlerkreislaufs vorzunehmen, während bei hohen Außentemperaturen zusätzlich oder allein der Kompressionskältekreislauf zur Kühlung des Prozeßwassers eingesetzt wird.

Der als Freikühlerkreis bezeichnete Kreis kann beispielsweise einen Wasserkühler aufweisen, der mithilfe eines Gebläses von Außenluft durchströmt wird. Es kann sich aber auch um eine andere, relativ kühles Wasser abgebende Quelle handeln.

Der Freikühlerkreislauf kann parallel zu dem Dreimedien-Wärmetauscher den Kondensator-Wärmetauscher der Kompressionskälteanlage durchlaufen und zum Kondensieren des im Kompressionskältekreislauf umlaufenden Kältemittels eingesetzt werden.

Die von dem Kompressionskältekreislauf durchströmte Kammer des Dreimedien-Wärmetauschers bildet vorzugsweise den Verdampfer des Kompressionskältekreislaufs.

Eine Temperiervorrichtung der beschriebenen Art benötigt beispielsweise solange keine zusätzliche Kühlung durch die Kompressionskälteanlage, wie die Umgebungstemperatur der Luft, die zur Kühlung des Kühlwassers verwendet wird, oder auch die Temperatur einer anderen Kühlwasserquelle einen Wert ausreichend unterhalb der Prozeßwassertemperatur aufweist. Ist die Kühlwassertemperatur zu hoch für die reine direkte Kühlung des Prozeßwassers, so wird der Kühlwasserstrom aufgeteilt. Er kann in diesem Fall entweder das Prozeßwasser in einem gewissen Maße vorkühlen, solange die Kühlwasservorlauftemperatur unter der Prozeßwassertemperatur liegt, oder den wassergekühlten Kondensator-Verdampfer der Kompressionskälteanlage kühlen, die jetzt zugeschaltet werden muß.

Ist die Kühlwassertemperatur des Freikühlerkreises selbst zum Vorkühlen des Prozeßwassers zu hoch, so kann der Freikühlerkreis nur noch allein für die Kühlung des Kondensator-Verdampfers der Kompressionskälteanlage eingesetzt werden.

Vorzugsweise durchläuft das Prozeßwasser zunächst diejenige der beiden Kammern des Dreimedien-Wärmetauschers, die von dem Kühlwasser des Freikühlerkreises durchströmt wird, damit der erwähnte Effekt der Vorkühlung genutzt werden kann, sofern die Temperaturbedingungen geeignet sind.

Ein besonderer Vorteil der erfmdungsgemäßen Lösung liegt darin, daß das Prozeßwasser nicht nur mit dem Kompressionskältekreislauf, sondern auch mit dem Freikühlerkreislauf über Wärmetauscher in Wärmeaustausch steht, dass also nicht etwa der Freikühlerkreislauf unmittelbar als Prozeßwasserkreislauf benutzt wird. Auf diese Weise können in den einzelnen Kreisläufen unterschiedliche Medien zirkulieren. So kann beispielsweise der Prozeßwasserkreislauf durch ein Feuchtmittel für den Offset-Druck gebildet werden, während der Freikühlerkreislauf Wasser, beispielsweise auch Wasser mit Frostschutzmittel enthält. Jeder Kreislauf kann Leitungssysteme aus Materialien aufweisen, die für das transportierte Medium besonders geeignet sind, beispielsweise nicht rostender Stahl im Fall von korrosiven Medien.

Im folgenden werden bevorzugte Ausführungsbeispiele der Erfindung anhand der beigefügten Zeichnung näher erläutert.

Die einzige Figur zeigt ein mögliches Ausführungsbeispiel der Erfindung.

In der Zeichnung ist ein Dreimedien-Wärmetauscher mit 10 bezeichnet. Dieser Dreimedien-Wärmetauscher 10 weist eine erste Kammer 12 und eine zweite Kammer 14 auf, die bei der dargestellten Ausführungsform zu einer räumlichen Einheit innerhalb eines gemeinsamen Gehäuses zusammengefaßt und lediglich durch eine Trennwand 16 getrennt sind. Die beiden Kammern können jedoch auch getrennte Einheiten bilden. In die erste Kammer 12 tritt eine Eintrittsleitung 18 eines Prozeßwasserkreises ein, und aus der Kammer 12 tritt andererseits eine Austrittsleitung 20 dieses Prozeßwasserkreises aus. Die beiden Leitungen 18,20 sind im Inneren der beiden Kammern mit Rohschlangen 22 verbunden, in denen das Prozeßwasser die beiden Kammern 12,14 durchströmt.

Die Eintrittsleitung 18 und die Austrittsleitung 20 sind außerhalb des Dreimedien-Wärmetauschers mit einer nicht dargestellten Druckmaschine verbunden.

Mit der ersten, links in der Zeichnung liegenden Kammer 12 des Dreimedien-Wärmetauschers 10 sind Einlaß 24 und Auslaß 26 eines Freikühlerkreislaufs verbunden, der als Kühlquelle einen Wasser-Luft-Kühler 28 mit einem Gebläse 30 aufweist. Der Wasser-Luft-Kühler 28 wird von einer Rohrschlange 32 durchlaufen, auf deren Rohren in Abstand liegende, parallele Blechplatten 34 befestigt sind, durch die Wärmeübertragungsflächen der Rohre vergrößert werden.

Die Rohrschlange geht außerhalb des Wasser-Luft-Kühlers 28 über in eine Vorlaufleitung 36 eines Freikühlerkreises, dessen Rücklaufleitung 38 andererseits in den Wasser-Luft-Kühler 28 eintritt und mit der Rohrschlange 32 verbunden ist.

Die Vorlaufleitung 36 enthält im weiteren Verlauf ein Dreiwegeventil 40, in das zugleich eine von der Rücklaufleitung 38 kommende Bypassleitung 42 eintritt. Mithilfe des Dreiwegeventils 40, das einen Stellmotor 44 aufweist und in nicht gezeigter Weise mithilfe einer elektronischen Steuerung in Abhängigkeit von der Vorlauftemperatur des Kühlwassers gesteuert werden kann, kann ein Teil des Kühlwassers unmittelbar von der Rücklaufleitung 38 in die Vorlaufleitung eingespeist werden, wenn beispielsweise das im Wasser-Luft-Kühler 28 gekühlte Kühlwasser für den Bedarf zu kalt ist.

Stromabwärts des Dreiwegeventils 40 befindet sich eine Pumpe 46, und anschließend an diese ein Dreiwegeventil 48 mit Stellmotor 50.

Von diesem Dreiwegeventil 48 aus kann das Kühlwasser je nach Ventilstellung einerseits nach links in der Zeichnung zu dem Einlaß 24 der linken Kammer 12 des Dreimedien-Wärmetauschers 10 geleitet werden. Andererseits kann das Kühlwasser auch nach rechts zu einem Kondensator-Wärmetauscher einer Kompressionskälteanlage fließen, auf die später eingegangen werden soll. Der Auslaß 26 der linken Kammer 12 des Dreimedien-Wärmetauschers 10 und ein nicht bezeichneter Auslaß des Kondensator-Wärmetauschers 50 sind zu der Rücklaufleitung 38 in einem Punkt 52 zusammengefaßt.

Das Dreiwegeventil 48 ist so steuerbar, dass je nach gewünschter Betriebsart das Kühlwasser ganz zur einen oder anderen Seite geleitet oder anteilig verteilt wird. Wenn die Temperatur im Freikühlerkreis ausreichend niedrig ist, kann der Prozeßwasserkreis in der linken Kammer 12 des Dreimedien-Wärmetauschers 10 allein gekühlt werden.

Dies wird jedoch bei hohen Außentemperaturen und damit zu hohen Kühlwassertemperaturen nicht möglich sein. Daher muß in diesen Fällen ein Kompressionskältekreis 54 zugeschaltet werden.

Dieser Kompressionskältekreislauf 54 umfaßt einen Kompressor 56, den bereits erwähnten Kondensator-Wärmetauscher 50, ein Expansionsventil 58 und einen Verdampfer, der gebildet wird durch die zweite Kammer 14 des Dreimedien-Wärmetauschers. Die genannten vier Elemente sind in einem geschlossenen Kreis miteinander verbunden, wie es bei Kältemaschinen üblich ist. Ein Temperatursensor 62 ermittelt die Temperatur in der Leitung zwischen dem Verdampfer 14 und dem Kompressor 56 und gibt Signale ab, die für die Steuerung des Expansionsventil 58 verwendet werden.

Die Wirkungsweise der erfindungsgemäßen Temperiervorrichtung soll anschliessend beschrieben werden. Bei Verwendung eines Wasser-Luft-Kühlers der dargestellten Art wird es in erster Linie auf die Außentemperatur ankommen, ob die Kühlung der Druckmaschine allein mithilfe des Kühlwassers des Freikühlerkreises erreicht werden kann oder der Kompressionskältekreis zugeschaltet werden muß. Ist die Außentemperatur ausreichend niedrig, so muß lediglich der Kühlwasserkreis für die Kühlung genutzt werden, indem das Dreiwegeventil 48 zur linken Seite geöffnet wird und das Kühlwasser in einem geschlossenen Kreis die linke Kammer 12 des Dreimedien-Wärmetauschers 10 durchströmt. Ist die Temperatur dabei zu niedrig, so kann über das Dreiwegeventil 40 bereits erwärmtes Kühlwasser aus der Rücklaufleitung 38 in die Vorlaufleitung eingemischt werden.

Steigt die Außentemperatur an und die Kühlwirkung des Freikühlerkreises nicht mehr ausreichend, so kann unter Umständen der Freikühlerkreis noch zur Vorkühlung des Prozeßwassers benutzt werden.

Aus diesem Grunde durchläuft das Prozeßwasser zunächst die linke Kammer 12 in der Zeichnung, in der ein Wärmeaustausch mit dem Kühlwasser des Freikühlerkreises stattfindet, und anschließend die Kammer 14, die durch den Verdampfer des Kompressionskältekreises gebildet wird.

Ist das Kühlwasser des Freikühlerkreises auch nicht mehr zur Vorkühlung des Prozeßwasser geeignet, so kann es zumindest noch in dem Kondensator-Wärmetauscher 50 des Kompressionskältekreislaufs verwendet werden, der nunmehr allein über die rechte Kammer 14 des Dreimedien-Wärmetauschers die Kühlung des Prozeßwassers vornimmt.

## Patentansprüche

1. Temperiervorrichtung für Druckmaschinen,
mit einer Kompressionskälteanlage mit einem Kondensator (50) und einem Verdampfer (10, 14), in der ein Kältemittel zirkuliert,
einem Freikühlerkreis, in dem ein Kühlmittel, insbesondere Wasser zirkuliert,
einem Prozeßwasserkreislauf, in dem ein Kühlmittel für Druckwalzen oder ein Feuchtmittel für den Offset-Druck zirkuliert und
Wärmetauschermittel zur Kühlung des Prozeßwasserkreislaufs mithilfe der Kompressionskälteanlage und/oder des Freikühlerkreises,
**dadurch gekennzeichnet, dass** ein Dreimedien-Wärmetauscher (10) vorgesehen ist, in dem der Prozeßwasserkreislauf sowohl mit dem Kompressionskältekreis als auch mit dem Freikühlerkreislauf in Wärmeaustausch gebracht wird.

2. Temperiervorrichtung nach Anspruch 1, **dadurch gekennzeichnet, dass** der Dreimedien-Wärmetauscher (10) zwei getrennte Kammern (12,14) aufweist, die von dem Kompressionskältekreis einerseits und dem Freikühlerkreis andererseits durchströmt werden und dass der Prozeßwasserkreislauf beide Kammern in einem getrennten Leitungssystem durchläuft.

3. Temperiervorrichtung nach Anspruch 2, **dadurch gekennzeichnet, dass** der Prozeßwasserkreislauf zunächst die Kammer (12), die mit dem Freikühlerkreis verbunden ist, und sodann die Kammer (14) durchläuft, die durch den Verdampfer des Kompressionskältekreislaufs gebildet wird.

4. Temperiervorrichtung nach einem der vorhergehenden Ansprüche, **dadurch gekennzeichnet, dass** der Freikühlerkreis parallel zu dem Dreimedien-Wärmetauscher (10) den Kondensator-Wärmetauscher (50) der Kompressionskälteanlage durchläuft.

5. Temperiervorrichtung nach einem der Ansprüche 1 bis 3, **dadurch gekennzeichnet, dass** die von dem Kompressionskältekreis durchlaufende Kammer (14) des Dreimedien-Wärmetauschers (10) den Verdampfer der Kompressionskälteanlage bildet.

## Claims

1. Tempering device for printing presses, comprising
a compression refrigerating plant with a condenser (50) and an evaporator (10, 14), in which a coolant circulates,
a free cooling path, in which a coolant, in particular water, circulates,
a process water path, in which a coolant for printing rollers or a fountain solution for offset printing circulates, and
heat exchanger means for cooling the process water path with the help of the compression refrigerating plant and/or the free cooling path,
**characterized in that** a three-media heat exchanger (10) is provided, in which the process water path is brought into heat exchange both with the compression refrigerating path and the free cooling path.

2. Tempering device according to claim 1, **characterized in that** the three-media heat exchanger (10) has two separate chambers (12, 14), through which the compression refrigerating path on the one hand and the free cooling path on the other hand flow, and that the process water path passes through both chambers in a separate pipeline system.

3. Tempering device according to claim 2, **characterized in that** the process water path initially passes through the chamber (12) that is connected with the free cooling path, and then through the chamber (14) that is formed by the evaporator of the compression refrigerating path.

4. Tempering device according to one of the preceding claims, **characterized in that** the free cooling path passes through the condenser heat exchanger (50) of the compression refrigerating plant parallel to the three-media heat exchanger (10).

5. Tempering device according to one of claims 1 to 3, **characterized in that** the chamber (14) of the three-media heat exchanger (10) through which the compression refrigerating path passes forms the evaporator of the compression refrigerating plant.

## Revendications

1. Dispositif d'équilibrage de la température pour des machines d'impression, comprenant une installation frigorifique à compression dotée d'un condensateur (50) et d'un évaporateur (10, 14) dans lequel circule un fluide frigorigène, comprenant un circuit de refroidisseur libre dans lequel circule un agent réfrigérant, en particulier de l'eau,
comprenant un circuit d'eau de processus dans lequel circule un agent réfrigérant pour des cylindres d'impression ou un agent d'humidification pour l'impression offset, et
comprenant des moyens d'échange de chaleur pour le refroidissement du circuit d'eau de processus à l'aide de l'installation frigorifique à compression et/ou du circuit de refroidisseur libre,
**caractérisé en ce que** l'on a prévu un échangeur de chaleur à trois matières (10) dans lequel le circuit d'eau de processus est amené en échange de chaleur aussi bien avec le circuit frigorifique à compression qu'avec le circuit de refroidisseur libre.

2. Dispositif d'équilibrage de la température selon la revendication 1, **caractérisé en ce que** l'échangeur de chaleur à trois matières (10) présente deux chambres séparées (12, 14) qui sont traversées par le circuit frigorifique à compression d'une part et par le circuit de refroidisseur libre d'autre part et **en ce que** le circuit d'eau de processus s'écoule à travers les deux chambres dans un système séparé de conduites.

3. Dispositif d'équilibrage de la température selon la revendication 2, **caractérisé en ce que** le circuit d'eau de processus s'écoule tout d'abord à travers la chambre (12) qui est reliée avec le circuit de refroidisseur libre, et ensuite à travers la chambre (14) qui est formée par l'évaporateur du circuit frigorifique à compression.

4. Dispositif d'équilibrage de la température selon l'une des revendications précédentes, **caractérisé en ce que** le circuit de refroidisseur libre s'écoule à travers l'échangeur de chaleur à condensateur (50) de l'installation frigorifique à compression parallèlement à l'échangeur de chaleur à trois matières (10).

5. Dispositif d'équilibrage de la température selon l'une des revendications 1 à 3,
**caractérisé en ce que** la chambre (14) de l'échangeur de chaleur à trois matières (10), traversée par le circuit frigorifique à compression, forme l'évaporateur de l'installation frigorifique à compression.
